# EUROPÄISCHE PATENTSCHRIFT

(11) **EP 0 533 974 B1**
(45) Veröffentlichungstag und Bekanntmachung des Hinweises auf die Patenterteilung: **20.07.1994**
(21) Anmeldenummer: 91116289.9
(22) Anmeldetag: 25.09.1991
(51) Int. Cl.: B65D 33/16

(54) **Verschlussstreifen für Beutel**
Closure seal strip for pouches
Bande de fermeture pour sachets

(43) Veröffentlichungstag der Anmeldung: 31.03.1993
(73) Patentinhaber: HANS SLEVEN GmbH & Co. KUNSTSTOFF- UND VERPACKUNGS KG, D-47906 Kempen (DE)
(72) Erfinder: Sleven, Jürgen, W-4152 Kempen 1 (DE)
(74) Vertreter: Cohausz & Florack Patentanwälte

(56) Entgegenhaltungen:
- CH-A- 423 606
- GB-A- 999 929
- US-A- 4 363 345
- US-A- 4 854 017

## Beschreibung

Die Erfindung betrifft einen Verschlußstreifen für Beutel bestehend aus einem länglichen flachen Streifenteil mit verstärkten Längsrändern, wobei der Verschlußstreifen ausschließlich aus Kunststoff besteht.

Verschlußstreifen, die auch als Clip-Verschlüsse bezeichnet werden, dienen zum Verschließen von Beuteln von Hand oder mittels einer Verpackungsmaschine. Dabei werden die einzelnen Verschlußstreifen durch Ablängen aus Bandmaterial gewonnen.

Ein Verschlußstreifen der eingangs genannten Art ist aus der EP-A- 0401526 bekannt. Dieser Verschlußstreifen weist die Form eines flachen länglichen Streifens mit verstärkten Längsrändern auf und besteht ausschließlich aus einem flexiblen Kunststoff. Dieser Streifen ist zum Zwecke der Ausbildung von Soll-Knickfalten an zwei mit Abstand voneinander und von seinen beiden Enden liegenden Stellen der Streifen über seine gesamte Breite geschwächt, wobei die verstärkten Längsränder an diesen Stellen Aussparungen aufweisen. Hierdurch wird es möglich, daß sich der Clip-Verschluß mit geringem Aufwand an einem Beutel anbringen läßt, welcher auch der Strahlung von Mikrowellen ausgesetzt sein kann, da störende Metallteile nicht vorhanden sind.

Andererseits läßt sich dieser Clip-Verschluß wegen seiner Aussparungen an den verstärkten Längsrändern zwar leicht und flach umfalten, so daß sich der Beutel auf einfache Weise verschließen läßt. Es hat sich aber gezeigt, daß ein Clip-Verschluß dieser Art insofern verbesserungsbedürftig ist, als einerseits durch die festgelegte Beabstandung der Soll-Knickstellen eine Anpassung an unterschiedliche Beutelöffnungen aufwendig ist und andererseits die Verschlußsicherheit nicht immer gegeben ist.

Daher liegt der Erfindung die Aufgabe zugrunde, einen Verschlußstreifen der eingangs genannten Art dahingehend zu verbessern, daß er auf unterschiedliche Beutelabmessungen anwendbar ist und stets ein sicheres Verschließen gewährleistet.

Diese Aufgabe wird erfindungsgemäß bei einem Verschlußstreifen der eingangs genannten Art gelöst durch folgende Merkmale:
- im Randbereich des Verschlußstreifens (1) sind auf der Seite (A) des Streifenteils (1) zwei Längsränder (2a,2b), die das den Beutel umgebende Streifenteil in seiner Breite begrenzen, angeformt;
- auf der anderen Seite (B) des Streifenteils befinden sich in Querrichtung zu den Längsrändern (2a,2b) nach innen versetzte Längsränder (2c,2d);
- die Längsränder (2a,2b) weisen nach innen in Querrichtung gerichtete Vorsprünge (3a,3b) und Ausnehmungen (4a,4b) auf;
- die Längsränder (2c,2d) weisen in Querrichtung voneinander weg gerichtete Vorsprünge (3c,3d) und Ausnehmungen (4c,4d) auf;
- der Vorsprung (3a,3b) des einen Längsrandes (2a,2b) ist einrastbar in die Ausnehmung (4c,4d) des anderen Längsrandes (2c,2d) und der Vorsprung (3c,3d) des anderen Längsrandes (2c,2d) ist einrastbar in die Ausnehmung (4a,4b) des einen Längsrandes (2a,2b).

Die erfindungsgemäße Lösung zeichnet sich dadurch aus, daß die Länge des Abschnittes, in dem die Längsränder beim Umfalten um die Beutelöffnung miteinander verbunden werden, variabel ist. Daneben stehen die Längsrandabschnitte auf der gesamten Verschlußlänge formschlüssig miteinander in Verbindung, so daß ein sicheres Verschließen ebenso gegeben ist wie die Möglichkeit, den Beutel wieder einfach durch Lösen der formschlüssigen Verbindung zu öffnen. Die Haltbarkeit des Verschlusses wird wesentlich verbessert, da sich die einzelnen Längsränder hinsichtlich ihrer Verschlußwirkung gegenseitig unterstützen. Der Fertigungsaufwand für den Verschlußstreifen wird herabgesetzt, da jedes aus Vorsprung und Ausnehmung bestehende Verbindungsmittel gleich gestaltet ist und einstückig an den jeweiligen Längsrand angeformt sein kann.

Wenn gemäß einer besonderen konstruktiven Gestaltung jeder Vorsprung einen sich an ein viertelrundes Profil des Längsrandes anschließenden halbkreisförmigen Ansatz aufweist, welcher unter Begrenzung der Ausnehmung zum Streifenteil beabstandet ist, ergibt sich ein an die Erfordernisse der Massenproduktion gut angepaßter Verschlußstreifen. Wenn die Vorsprünge miteinander verbindbarer Längsränder in Querrichtung zueinander weisen, ist die Haltbarkeit der Verbindung besonders gut.

Hinsichtlich der Materialeigenschaften des Verschlußstreifens ergibt sich dann eine besonders gute Stabilität des Verschlußstreifens, wenn dieser ausschließlich aus einem Kunststoffgemisch aus Polypropylen und Talkum besteht, wobei vorzugsweise der Anteil von Talkum etwa 30 Prozent betragen sollte. Die Stabilität wirkt sich dabei vorteilhaft im Verpackungsvorgang auf der Verpackungsmaschine aus, wobei zunächst vor dem Einlegen des Beutels die beiden äußeren Bereiche eines Verschlußstreifens zu einem U-Profil gebogen werden, anschließend der zu verschließende Beutel in das U-Profil eingelegt wird und nacheinander der erste und dann der zweite Steg des U-Profils auf den Beutel geklappt werden und unter Druck die formschlüssige Verbindung der miteinander verbindbaren Längsränder hergestellt wird.

Die Erfindung wird im folgenden anhand einer ein Ausführungsbeispiel darstellenden Zeichnung näher erläutert.

Dabei zeigen:
- Fig. 1: einen Querschnitt durch einen erfindungsgemäßen Verschlußstreifen für Beutel,
- Fig. 2: eine Ansicht gemäß Perspektive A in Fig. 1 und
- Fig. 3: eine Ansicht gemäß Perspektive B in Fig. 1

Der Verschlußstreifen besteht aus einem flachen Streifenteil 1 mit bestimmter Breite. Im Randbereich des Verschlußstreifens 1 sind auf der oberen Seite des flachen Streifenteils 1 Längsränder 2a,2b einstückig angeformt, die das Streifenteil in seiner Breite begrenzen und nach innen gerichtete Vorsprünge 3a,3b aufweisen. Diese Vorsprünge 3a,3b sind von der Oberseite des Streifenteils 1 beabstandet und schließen hiermit Ausnehmungen 4a,4b ein.

Auf der unteren Seite des Streifenteils 1 befinden sich in Querrichtung zu den Längsrändern 2a,2b versetzte Längsränder 2c,2d, deren Vorsprünge 3c,3d voneinander weg gerichtet sind.

Die Profile der jeweiligen Längsrander 2a-2d sind gleich gestaltet und bestehen aus einem viertelrundem Profil, an welches sich ein halbkreisförmiger Ansatz 3a-3d anschließt, an welchen sich wiederum eine ebenfalls etwa viertelrunde Ausnehmung 4a-4d anschließt.

Die Funktion des erfindungsgemäßen Verschlußstreifens ist derart, daß sich nach Umlegen des Verschlußstreifens um den zu verschließenden Beutel die Vorsprünge 3c,3d der unteren Längsränder 2c,2d in die Ausnehmungen 4a,4b der oberen Längsränder 2a,2b formschlüssig einrasten lassen. Dies geschieht dadurch, daß der abgelängte Verschlußstreifen zunächst zu einem U-Profil aufgebogen wird und daß unter Einschluß des Beutels zunächst der eine Schenkel des U-Profils flach auf den Beutel gelegt wird und anschließend der zweite Schenkel derart unter Druck aufgelegt wird, daß die formschlüssige Verbindung der einander zugeordneten Längsränder erreicht wird.

## Patentansprüche

1. Verschlußstreifen für Beutel bestehend aus einem länglichen flachen Streifenteil mit verstärkten Längsrändern, wobei der Verschlußstreifen (1) ausschließlich aus Kunststoff besteht,
**gekennzeichnet** durch folgende Merkmale:
- im Randbereich des Verschlußstreifens (1) sind auf der Seite (A) des Streifenteils (1) zwei Längsränder (2a,2b), die das den Beutel umgebende Streifenteil in seiner Breite begrenzen, angeformt;
- auf der anderen Seite (B) des Streifenteils befinden sich in Querrichtung zu den Längsrändern (2a,2b) nach innen versetzte Längsränder (2c,2d);
- die Längsränder (2a,2b) weisen nach innen in Querrichtung gerichtete Vorsprünge (3a,3b) und Ausnehmungen (4a,4b) auf;
- die Längsränder (2c,2d) weisen in Querrichtung voneinander weg gerichtete Vorsprünge (3c,3d) und Ausnehmungen (4c,4d) auf;
- der Vorsprung (3a,3b) des einen Längsrandes (2a,2b) ist einrastbar in die Ausnehmung (4c,4d) des anderen Längsrandes (2c,2d) und der Vorsprung (3c,3d) des anderen Längsrandes (2c,2d) ist einrastbar in die Ausnehmung (4a,4b) des einen Längsrandes (2a,2b).

2. Verschlußstreifen für Beutel nach Anspruch 1,
**dadurch gekennzeichnet**, daß jeder Vorsprung (3a-3d) einen sich an ein viertelrundes Profil des Längsrandes (2a-2d) anschließenden halbkreisförmigen Ansatz aufweist, welcher unter Begrenzung der Ausnehmung (4a-4d) vom Streifenteil (1) beabstandet ist.

3. Verschlußstreifen für Beutel nach einem der vorhergehenden Ansprüche,
**dadurch gekennzeichnet**, daß die Vorsprünge miteinander verbindbarer Längsränder zueinander gerichtet sind.

4. Verschlußstreifen für Beutel nach einem der vorhergehenden Ansprüche,
**dadurch gekennzeichnet**, daß er aus einem aus Polypropylen und Talkum aufgeschmolzenem Kunststoff besteht.

5. Verschlußstreifen für Beutel nach Anspruch 4,
**dadurch gekennzeichnet**, daß der Talkum-Anteil etwa 30 Prozent beträgt.

## Claims

1. A closure strip for pouches, comprising an elongate flat strip part having reinforced longitudinal edges, the closure strip (1) being made exclusively of plastics,
characterized by the following features:
- formed on the side (A) of the strip part (1) in the edge zone of the closure strip (1) are two longitudinal edges (2a, 2b), which limit the width of the strip part enclosing the bag;
- longitudinal edges (2c, 2d) offset inwardly transversely of the longitudinal edges (2a, 2b) are disposed on the other side (B) of the strip part;
- the longitudinal edges (2a, 2b) have projections (3a, 3b) directed transversely inwards and recesses (4a, 4b);
- the longitudinal edges (2c, 2d) have projections (3c, 3d) pointing transversely away from one another and recesses (4c, 4d);
- the projection (3a, 3b) of one longitudinal edge (2a, 2b) can be latched into the recess (4c, 4d) of the other longitudinal edge (2c, 2d) and the projection (3c, 3d) of the other longitudinal edge (2c, 2d) can be latched into the recess (4a, 4b) of the first-mentioned longitudinal edge (2a, 2b).

2. A closure strip for pouches according to claim 1,
characterized in that each projection (3a-3d) has a semi-circular attachment which adjoins a quarter circular profile of the longitudinal edge (2a-2d) and which is disposed at a distance from the strip part (1) to bound the recess (4a-4d).

3. A closure strip for pouches according to one of the preceding claims, characterized in that the projections of interconnectable longitudinal edges are directed towards one another.

4. A closure strip for pouches according to one of the preceding claims, characterized in that it is made from a plastics melted from polypropylene and talc.

5. A closure strip for pouches according to claim 4,
characterized in that the talc component amounts to approximately 30%.

## Revendications

1. Bande de fermeture pour sachet comprenant une partie de bande plate allongée munie de bords longitudinaux renforcés, la bande de fermeture (1) étant exclusivement composée de matière plastique, caractérisé par les caractéristiques suivantes :
- dans la région de bord de la bande de fermeture (1), sont conformés, sur la face (A) de la partie de bande (1), deux bords longitudinaux (2a, 2b) qui limitent en largeur la partie de bande entourant le sachet ;
- sur l'autre face (B) de la partie de bande, se trouvent des bords longitudinaux (2c, 2d) déportés transversalement vers l'intérieur par rapport aux bords longitudinaux (2a, 2b) ;
- les bords longitudinaux (2a, 2b) présentent des saillies (3a, 3b) et des évidements (4a, 4b) dirigés transversalement vers l'intérieur ;
- les bords longitudinaux (2c, 2d) présentent des saillies (3c, 3d) et des évidements (4c, 4d) dirigés dans le sens transversal qui les éloigne l'une de l'autre ;
- la saillie (3a, 3b) d'un premier bord longitudinal (2a, 2b) peut s'encliqueter dans l'évidement (4c, 4d) de l'autre bord longitudinal (2c, 2d) et la saillie (3c, 3d) de l'autre bord longitudinal (2c, 2d) peut s'encliqueter dans l'évidement (4a, 4b) dudit premier bord longitudinal (2a, 2b).

2. Bande de fermeture pour sachet selon la revendication 1, caractérisée en ce que chaque saillie (3a à 3d) présente un appendice semi-circulaire qui fait suite à un profil en quart de rond du bord longitudinal (2a à 2d) et qui se trouve à distance de la partie de bande (1) en délimitant ainsi l'évidement (4a à 4d).

3. Bande de fermeture pour sachet selon une des revendications précédentes, caractérisée en ce que les saillies des bords longitudinaux qui peuvent être assemblés l'un à l'autre sont dirigées l'une vers l'autre.

4. Bande de fermeture pour sachet selon une des revendications précédentes, caractérisée en ce qu'elle est composée d'une matière plastique fondue à base de polypropylène et de talc.

5. Bande de fermeture pour sachet selon la revendication 4, caractérisée en ce que la proportion de talc est d'environ 30 %.
